# EUROPÄISCHE PATENTSCHRIFT

(11) **EP 0 226 891 B1**
(45) Veröffentlichungstag und Bekanntmachung des Hinweises auf die Patenterteilung: **26.09.1990**
(21) Anmeldenummer: 86116738.5
(22) Anmeldetag: 02.12.1986
(51) Int. Cl.: H01H 49/00

(54) **Verfahren zur justierfreien Herstellung eines elektromagnetischen Relais**
Method of manufacturing an electromagnetic relay without adjusting
Méthode de fabrication d'un relais électromagnétique sans réglage

(30) Priorität: 05.12.1985 DE 3543099
(43) Veröffentlichungstag der Anmeldung: 01.07.1987
(73) Patentinhaber: SIEMENS AKTIENGESELLSCHAFT, 80333 München (DE)
(72) Erfinder: Kimpel, Rolf-Dieter, Dipl.-Phys., D-1000 Berlin 49 (DE); Schweiger, Josef, D-8000 München 21 (DE)

(56) Entgegenhaltungen:
- EP-A- 0 140 285
- US-A- 4 058 783

## Beschreibung

Die Erfindung betrifft ein Verfahren zur justierfreien Herstellung eines elektromagnetischen Relais mit einem Grundkörper sowie mit einer der Länge nach durch einen Hohlraum des Grundkörpers gesteckten Anker- bzw. Kontaktzunge, deren Befestigungsende mittels seitlich angeformter Befestigungslappen in Nuten des Grundkörpers verklebt wird, wobei das freie Ende der Anker- bzw. Kontaktzunge während des Erstarrens des Klebstoffs zwischen zwei Polblechen ausgerichtet wird.

Ein derartiges Verfahren ist in der DE-OS 33 38 198 beschrieben. Die Ausrichtung der Kontaktzunge zwischen den beiden Polblechen erfolgt dort beispielsweise mittels eines im Grundkörper erzeugten Luftstroms, wobei allerdings die Gefahr besteht, daß der dünnflüssige Klebstoff durch diesen Luftstrom beeinträchtigt wird und unter Umständen in einer nicht erwünschten Weise verteilt wird. Eine Ausrichtung der Kontaktzunge mit mechanischen Mitteln ist bei einer Größenordnung der Kontaktabstände von einem 1/10 mm nur mit großem Aufwand möglich.

Aufgabe der vorliegenden Erfindung ist es, das Verfahren der eingangs genannten Art so zu verbessern, daß eine noch genauere Ausrichtung der Kontaktzunge während der Fertigung mit einfachen und leicht zu steuernden Mitteln ermöglicht wird.

Erfindungsgemäß wird diese Aufgabe dadurch gelöst, daß während des Erstarrens des Klebstoffs die Kontaktzunge mittels eines zwischen ihr und den beiden Polblechen erzeugten magnetischen Wechselfelds periodisch solange umgeschaltet wird, bis der Klebstoff erstarrt ist.

Bei dem erfindungsgemäßen Verfahren wird also nicht versucht, die Kontaktzunge in einer Mittelposition zwischen beiden Polblechen festzuhalten; vielmehr wird diese Kontaktzunge bewußt mit einer vorgegebenen Frequenz ständig umgeschaltet. Es hat sich gezeigt, daß auf diese Weise eine sehr genaue Ausrichtung der Kontaktzunge in der Mitte zwischen beiden Polblechen nach dem Erstarren bzw. Aushärten des Klebstoffes erzielt wird. Da die Kontaktzunge während des Erstarrens des Klebstoffes abwechselnd mit den beiden gegenüberliegenden Polflächen der Polbleche zur Anlage kommt, wird sie sehr gut parallel zu diesen Polflächen ausgerichtet, was bei einem geringen Kontaktabstand, der beispielsweise bei derartigen Relais in der Größenordnung von 1/10 mm liegt, sehr wichtig ist. Diese Ausrichtung kann mit dem erfindungsgemäßen Verfahren auf sehr einfache Weise gewonnen werden, da die hierzu lediglich erforderliche Wechsel-Erregung ohne großen Aufwand bewerkstelligt und gesteuert werden kann.

In vorteilhafter Weise kann die Wechsel-Erregung bereits bei der Montage der Kontaktzunge angewendet werden. Durch die Zentrierung mit dem Wechselfeld wird die Kontaktzunge genau in den engen Luftspalt zwischen den beiden Polblechen hineingezogen und zwischen diesen ausgerichtet, so daß die Gefahr einer gegenseitigen Beschädigung von Polblechen und Kontaktzunge vermieden wird.

Die Erzeugung des magnetischen Wechselfeldes kann beispielsweise dadurch erfolgen, daß die beiden Polbleche mit ungleichnamigen Polen einer Dauermagnetanordnung gekoppelt werden und daß die Kontaktzunge mittels einer mit Wechselstrom einer vorgegebenen Frequenz erregten Spule periodisch umgeschaltet wird. Die Dauermagnetanordnung kann aus einem oder mehreren Dauermagneten gebildet sein, die unmittelbar oder über ferromagnetische Joche mit den beiden Polblechen gekoppelt werden.

Im allgemeinen handelt es sich bei dem Relais, bei dem die Erfindung zur Anwendung kommt, um ein polarisiertes System. In diesem Falle kann zur Justierung das relaiseigene Magnetsystem verwendet werden, nämlich eine an den Polblechen anliegende Dauermagnetanordnung und die auf den Grundkörper aufgebrachte Erregerwicklung des Relais. Es ist jedoch auch möglich, anstelle der erst später zu montierenden relaiseigenen Dauermagnetanordnung zunächst einen externen Dauermagneten in Kombination mit der Relaisspule zu verwenden oder auch mit einer externen Dauermagnetanordnung auch eine externe Erregerspule zur Fertigungsjustierung anzukoppeln. Der Erregerstrom kann beispielsweise mit einer an die relaiseigene bzw. die extern angekoppelte Spule angelegten RechteckWechselspannung erzeugt werden. Die Frequenz kann vorzugsweise 50 Hz betragen, da diese Frequenz am einfachsten aus der Netzspannung abgeleitet werden kann. Andere Frequenzen können natürlich verwendet werden, wobei die mechanischen Eigenschaften des Relais, insbesondere der Kontaktzunge und die Aushärtegeschwindigkeit des Klebstoffes, die obere und untere Grenze für die zu wählende Frequenz bestimmen. Das Tastverhältnis der Wechselspannung wird vorzugsweise symmetrisch gewählt, zumindest dann, wenn das Relais eine bistabile Schaltcharakteristik erhalten soll.

Die Erfindung wird nachfolgend an Ausführungsbeispielen näher erläutert. Es zeigt
Fig. 1 eine schematische Darstellung eines Relais mit einer Vorrichtung zur Justierung der Kontaktzunge unter Einbeziehung der relaiseigenen Spule,
Fig. 2 eine etwas abgewandelte Justiervorrichtung unter Verwendung einer externen Spulenanordnung.

Fig. 1 zeigt - teilweise geschnitten - schematisch ein Relais, wie es genauer in der DE-OS 33 38 198 gezeigt und beschrieben ist Dieses Relais besitzt einen Spulenkörper 1 mit einer Wicklung 2 und einer längs in Axialrichtung durch den Spulenkörper verlaufenden Durchgangsöffnung 3, in welcher eine Kontaktzunge bzw. Ankerfeder 4 in Axialrichtung verlaufend angeordnet ist. Die Kontaktzunge 4 besitzt an ihrem Befestigungsende 4a jeweils seitlich angeformte Befestigungslappen, mittels derer sie in Nuten 1a gelagert und durch Einbringen von schnell aushärtendem Klebstoff befestigt wird. Die genaue Ausbildung der Kontaktzunge und des Spulenkörpers in diesem Bereich ist in der bereits genannten DE-OS 33 38 198 gezeigt.

An ihrem freien Ende 4b ist die Kontaktzunge zwisehen zwei Polblechen 5 und 6 umschaltbar, wobei im fertigen Relais diese beiden Polbleche durch eine stirnseitig aufgesetzte Dauermagnetanordnung polarisiert werden. Je nach der Richtung des Erregerstroms in der Wicklung 2 wird also die Kontaktzunge dabei in Anlage zum Polblech 5 oder zum Polblech 6 gebracht und durch die Dauermagnetkraft dort festgehalten.

Um möglichst gleiche Ansprechwerte des Relais für beide Schaltrichtungen zu erhalten, soll die Kontaktzunge mit ihrem Ende 4b möglichst genau in der Mitte zwischen den beiden Polblechen 5 und 6 positioniert werden - ohne Beeinflussung durch die Dauermagnetanordnung. Außerdem soll die Kontaktzunge mit ihren seitlichen Kontaktflächen möglichst parallel zu den Polflächen 5a und 6a der beiden Polbleche ausgerichtet werden, um die vorgesehenen Kontaktabstände tatsächlich auch an allen Stellen einzuhalten. Zu diesem Zweck ist vorgesehen, die Kontaktzunge 4 während des Einbringens und Aushärtens des Klebstoffes in den Nuten 1a so auszurichten, daß die gewünschte Mittelposition ohne nachträgliche Justierung eingenommen wird, da ein späterer Eingriff an der Kontaktzunge nur unter verhältnismäßig großem Aufwand an Vorrichtungen und Justierzeit möglich ist. Gemäß der Erfindung wird diese Positionierung dadurch erreicht, daß während des Aushärtens des Klebstoffes die Kontaktzunge 4 periodisch zwischen den beiden Polblechen mit einer vorgegebenen Frequenz von beispielsweise 50 Hz umgeschaltet wird.

Die erwähnte periodische Umschaltung kann nach Fig. 1 mit einer einfachen Anordnung erfolgen. An die beiden Polbleche 5 und 6 wird ein Dauermagnet 7 über zwei Joche 8 und 9 angekoppelt. Danach wird an die Erregerwicklung 2 über deren Anschlüsse 10 und 11 eine Spannung U, beispielsweise eine Rechteckwechselspannung von 50 Hz, angelegt. Nach dem Erstarren des Klebstoffes kann die Dauermagnetanordnung 7, 8, 9 entfernt werden, und es zeigt sich, daß die Kontaktzunge 4 sehr genau zwischen den Polblechen 5 und 6 und sehr gut parallel zu den Polflächen 5a und 6a ausgerichtet ist. Auf diese Weise wird eine optimale Doppelkontaktgabe des Relais gewährleistet.

Die Justiervorrichtung von Fig. 1 kann natürlich abgewandelt werden. Beispielsweise kann anstelle des Dauermagneten 7 mit den Jochen 8 und 9 auch der relaiseigene Magnet verwendet werden, wenn dies im Fertigungsablauf günstiger ist. Andererseits kann anstelle der relaiseigenen Erregerwicklung 2 eine extern angekoppelte Wicklung verwendet werden, die beispielsweise über die beiden Joche 8 und 9 geschoben wird. Eine solche externe Wicklung kann aber auch mit einem eigenen Kern versehen und stimseitig mit einer Polfläche dieses Kerns an die beiden Joche 8 und 9 angekoppelt werden.

Grundsätzlich kann die beschriebene Justierung aber auch ohne Verwendung einer Dauermagnetanordnung vorgenommen werden. Ein solcher Fall ist in Fig. 2 schematisch dargestellt. Gezeigt ist wiederum das Relais mit dem Spulenkörper 1 und den Polblechen 5 und 6. An diese beiden Polbleche werden zwei Joche 18 und 19 angekoppelt, die jeweils eine Spule 20 bzw. 21 tragen. Eine Erregerwechselspannung U entsprechend Fig. 1 wird über zwei Dioden 22 bzw. 23 so zwischen die Wicklungsanfänge 20a bzw. 21 a und Wicklungsenden 20b bzw. 21 b angelegt, daß abwechselnd jeweils eine der Spulen 20 und 21 erregt wird und dann jeweils über das zugehörige Joch 18 bzw. 19 einen magnetischen Fluß an das zugehörige Polbleche 5 bzw. 6 ankoppelt. Auch in diesem Fall wird die Kontaktzunge periodisch umgeschaltet und bis zum Aushärten des Klebstoffes in der Mitte zwischen beiden Polblechen 5 und 6 ausgerichtet.

## Patentansprüche

1. Verfahren zur justierfreien Herstellung eines elektromagnetischen Relais mit einem Grundkörper sowie mit einer der Länge nach durch einen Hohlraum des Grundkörpers gesteckten Anker- bzw. Kontaktzunge (4), deren Befestigungsende mittels seitlich angeformter Befestigungslappen in Nuten des Grundkörpers verklebt wird, wobei das freie Ende der Anker- bzw. Kontaktzunge (4) während des Erstarrens des Klebstoffes zwischen zwei Polblechen (5, 6) ausgerichtet wird, dadurch gekennzeichnet, daß während des Erstarrens des Klebstoffes die Kontaktzunge (4) mittels eines zwischen ihr und den beiden Polblechen (5, 6) erzeugten magnetischen Wechselfeldes periodisch solange umgeschaltet wird, bis der Klebstoff erstarrt ist

2. Verfahren nach Anspruch 1, dadurch gekennzeichnet, daß die beiden Polbleche (5, 6) mit ungleichnamigen Polen einer Dauermagnetanordnung (7, 8, 9) gekoppelt werden und daß die Kontaktzunge (4) mittels einer mit Wechselstrom einer vorgegebenen Frequenz erregten Spule (2) periodisch umgeschaltet wird.

3. Verfahren nach Anspruch 2, dadurch gekennzeichnet, daß die eigene Erregerspule (2) des Relais zum periodischen Umschalten der Kontaktzunge (4) an eine Wechselspannung angelegt wird.

4. Verfahren nach Anspruch 2, dadurch gekennzeichnet, daß das Feld einer extern an den Polschuhen anliegenden Spule dem Dauermagnetfeld überlagert wird.

5. Verfahren nach Anspruch 1, dadurch gekennzeichnet, daß an die beiden Polschuhe (5, 6) über eine Elektromagnetanordnung (20, 21) abwechselnd ein magnetischer Fluß angekoppelt wird.

6. Verfahren nach einem der Ansprüche 1 bis 5, dadurch gekennzeichnet, daß zum Umschalten der Kontaktzunge ein Wechselstrom mit einer Frequenz von etwa 50 Hz verwendet wird.

7. Verfahren nach einem der Ansprüche 1 bis 6, dadurch gekennzeichnet, daß zum Umschalten ein Wechselstrom mit symmetrischem Tastverhältnis verwendet wird.

8. Verfahren nach einem der Ansprüche 1 bis 7, dadurch gekennzeichnet, daß das magnetische Wechselfeld bereits bei der Montage der Kontaktzunge im Grundkörper angelegt wird.

## Claims

1. Method for manufacturing an electromagnetic relay without adjustment, comprising a base body and with an armature or contact tongue (4) which is pushed lengthwise through a hollow space in the base body and the securing end of which is bonded by means of laterally formed-on securing tabs in grooves of the base body, the free end of the armature or contact tongue (4) being aligned between two pole plates (5, 6) during the hardening of the adhesive, characterized in that the contact tongue (4) is periodically switched over by means of an alternating magnetic field generated between it and the two pole plates (5, 6) during the hardening of the adhesive until the adhesive has hardened.

2. Method according to Claim 1, characterized in that the two pole plates (5, 6) are coupled to unlike poles of a permanent magnet arrangement (7, 8, 9) and that the contact tongue (4) is periodically switched over by means of a coil (2) excited with alternating current of a predetermined frequency.

3. Method according to Claim 2, characterized in that the own exciter coil (2) of the relay is connected to an alternating voltage for the periodic switching-over of the contact tongue (4).

4. Method according to Claim 2, characterized in that the field of a coil externally connected to the pole shoes is superimposed on the permanent-magnet field.

5. Method according to Claim 1, characterized in that a magnetic flux is alternately coupled to the two pole shoes (5, 6) via an electromagnetic arrangement (20, 21).

6. Method according to one of Claims 1 to 5, characterized in that an alternating current having a frequency of about 50 Hz is used for switching-over the contact tongue.

7. Method according to one of Claims 1 to 6, characterized in that an alternating current having a symmetrical duty ratio is used for switching-over.

8. Method according to one of Claims 1 to 7, characterized in that the alternating magnetic field is already applied during the assembly of the contact tongue in the base body.

## Revendications

1. Procédé pour fabriquer, sans ajustement, un relais électromagnétique comportant un corps de base ainsi qu'une languette d'armature ou de contact (4), qui est enfichée sur toute sa longueur dans une cavité du corps de base et dont on colle l'extrémité de fixation, à l'aide de pattes de fixation formées latéralement par moulage, dans des rainures du corps de base, l'extrémité libre de la languette d'armature ou de contact (4) étant alignée entre deux tôles polaires (5, 6) pendant la solidification de la colle, caractérisé par le fait que pendant la solidification de la colle, on déplace périodiquement la languette de contact (4) à l'aide d'un champ magnétique alternatif produit entre cette languette et les deux tôles polaires (5, 6), jusqu'à ce que la colle durcisse.

2. Procédé suivant la revendication 1, caractérisé par le fait qu'on accouple les deux tôles polaires (5, 6) possédant des pôles de noms opposés d'un dispositif à aimant permanent (7, 8, 9) et qu'on déplace périodiquement la languette de contact (4) à l'aide d'une bobine (2) excitée par un courant alternatif ayant une fréquence prédéterminée.

3. Procédé suivant la revendication 2, caractérisé par le fait qu'on applique une tension alternative à la bobine d'excitation proprement dite (2) du relais pour réaliser le déplacement périodique de la languette de contact (4).

4. Procédé suivant la revendication 2, caractérisé par le fait qu'on superpose au champ de l'aimant permanent le champ d'une bobine montée extérieurement sur les pièces polaires.

5. Procédé suivant la revendication 1, caractérisé par le fait qu'on applique un champ magnétique alternativement aux deux pièces polaires (5, 6) par l'intermédiaire d'un dispositif d'électro-aimant (20, 21).

6. Procédé suivant l'une des revendications 1 à 5, caractérisé par le fait que pour la commutation de la languette de contact, on utilise un courant alternatif ayant une fréquence d'environ 50 Hz.

7. Procédé suivant l'une des revendications 1 à 6, caractérisé par le fait qu'on utilise, pour la commutation, un courant alternatif possédant un taux de modulation symétrique.

8. Procédé suivant l'une des revendications 1 à 7, caractérisé par le fait qu'on applique le champ alternatif magnétique déjà lors du montage à la languette de contact dans le corps de base.
